# DEMANDE DE BREVET EUROPEEN

(11) **EP 0 305 236 A1**
(43) Date de publication de la demande: **01.03.1989**
(21) Numéro de dépôt: 88401933.2
(22) Date de dépôt: 25.07.1988
(51) Int. Cl.: B65D 83/08

(54) **Module de distribution de sachets de gants**

(30) Priorité: 13.08.1987 FR 8711550
(71) Demandeur: Maout, Georges Henri, F-78370 Plaisir (FR)
(72) Inventeur: Maout, Georges Henri, F-78370 Plaisir (FR)
(74) Mandataire: Martin, Jean-Paul

(57) **Abrégé**

Ce module comporte un boîtier (3) adapté pour contenir au moins un empilement de sachets (1) disposés horizontalement et contenant des gants (2),au moins une fente (6a, 6b) d'extraction manuelle des sachets successifs (1) étant ménagée à la base d'une paroi (7) du boîtier (3), et dans cette paroi (7) est découpée une main-étalon (8) correspondant à la taille des gants (2), reliée à sa base par une ligne de pliage (9) à la paroi (7) du boîtier (3) de manière à pouvoir être inclinée vers l'intérieur dudit boîtier par appui d'une main d'un utilisateur, et à pouvoir revenir à sa position initiale dès cessation de l'appui de la main. La présentation horizontale des gants en empilements logés dans le module supprime pour le distributeur toutes les opérations longues et onéreuses de mise en place manuelle des sachets sur les broches habituelles, très souvent conjuguées avec l'étiquetage des prix, et évite l'ouverture préalable des sachets pour essayage des gants. L'application du code barre et sa mise opérationnelle suppriment l'étiquetage du prix et ce module de présentation du produit élimine toutes opérations de marchandisage.

## Description

L'invention a pour objet un module de distribution de sachets de gants pour la clientèle de magasins, ces gants pouvant être des gants de ménage, de gros travaux ou des gants à usage unique.

Dans la distribution actuelle, les sachets de gants ménagers, de gros travaux ou à usage unique, sont présentés sur des supports linéaires ou gondoles, en position verticale, enfilés sur des broches de longueurs variables. Ce mode de présentation nécessite des temps de manipulation extrêmement longs et par conséquent onéreux en main d'oeuvre. En effet, il est nécessaire de procéder manuellement à la mise en place des sachets les uns après les autres sur chaque broche. De plus, de nombreux clients ouvrent les sachets pour essayer préalablement les gants afin de vérifier si leur taille leur convient, ce qui détériore les sachets. Dans de multiples cas du reste, les clients rejettent les gants ainsi essayés et ouvrent un nouveau sachet.

D'autre part, l'accrochage des sachets sur une broche oblige à munir chaque sachet d'une surlongueur percée d'un trou de passage de la broche, et dans certains cas, un cavalier en carton est ajouté pour consolider le sachet.

L'invention a pour but de réaliser un module de distribution de sachets de gants agencé de façon que les clients n'aient plus besoin d'essayer les gants préalablement à leur choix, tout en leur permettant de s'assurer que les gants choisis ont bien la taille qui leur convient.

Suivant l'invention, le module de distribution comporte un boîtier adapté pour contenir au moins un empilement de sachets disposés horizontalement les uns sur les autres et dans lesquels sont logés des gants d'une taille déterminée, au moins une fente d'extraction manuelle des sachets successifs étant ménagée à la base d'une paroi du boîtier, et dans cette paroi est découpée une main-étalon correspondant à la taille des gants contenus dans les sachets empilés, cette main-étalon étant reliée à sa base à la paroi du boîtier de manière à pouvoir être inclinée vers l'intérieur dudit boîtier par appui d'une main d'un utilisateur, et à pouvoir revenir à sa position initiale dès cessation de l'appui de la main sous la pression de l'empilement de sachets.

On comprend que dans ces conditions, il suffit au client d'appliquer sa main sur la main-étalon pour déterminer si la taille de celle-ci correspond bien à la sienne, de sorte qu'il n'est plus nécessaire d'ouvrir un sachet et d'enfiler préalablement le gant. Trois tailles de gants étant habituellement commercialisées, on peut donc avoir par exemple trois boîtiers différents avec trois tailles de main-étalon et de gants respectifs.

Ainsi, les temps de mise en place manuelle des rangées de gants sur les broches sont supprimés, et les sachets ne sont plus ouverts, ni par conséquent détériorés par les clients, qui les retirent par la découpe ménagée à la base du boîtier.

Suivant un mode de réalisation de l'invention, le boîtier contient au moins une cloison verticale de séparation de deux compartiments destinés à contenir des empilements correspondants de sachets, des fentes d'extraction des sachets étant agencées dans la paroi du boîtier à la base de chaque compartiment.

Une main-étalon peut être découpée dans le boîtier en regard de chaque compartiment, ou bien che vaucher la cloison de séparation de ceux-ci, laquelle est alors convenablement échancrée du côté de la main-étalon, afin de permettre d'incliner celle-ci dans le boîtier.

Le couvercle du module est de préférence transparent, pour que le modèle de gant soit visible. D'autres particularités et avantages de l'invention apparaitront au cours de la description qui va suivre, faite en référence aux dessins annexés qui en illustrent à titre d'exemples plusieurs modes de réalisation non limitatifs :
- la Figure 1 est une vue en perspective d'une première forme de réalisation du module de distribution de sachets de gants selon l'invention;
- la Figure 2 est une vue en élévation latérale du module de la Figure 1;
- la Figure 3 est une vue en perspective partielle à échelle agrandie d'une des fentes d'extraction du module de la Figure 1 ainsi que d'un sachet près à être exrait par cette fente;
- la Figure 4 est une vue en coupe transversale du module suivant 4-4 de la Figure 1;
- la Figure 5 est une vue en élévation d'une seconde forme de réalisation du module de distribution selon l'invention;
- les Figures 6 et 7 sont des vues en perspective partielle de deux variantes de réalisation du module de distribution selon l'invention.

Le module représenté aux Figures 1 à 4 est destiné à la distribution à la clientèle de magasins de sachets 1 de gants 2 pouvant être d'un type quelconque comme précédemment indiqué, les sachets 1 étant généralement transparents.

Le module comprend un boîtier 3, dont la forme peut varier et qui est parallélépipédique dans l'exemple décrit, afin de pouvoir reposer sur une surface horizontale. Le boîtier 1 est muni d'une cloison intérieure verticale 4 séparant deux compartiments 5a, 5b destinés à contenir chacun un empilement de sachets 1 et de gants 2 d'une taille déterminée, et des fentes 6a, 6b sont agencées dans la paroi frontale du boîtier 3 à la base de chaque compartiment 5a, 5b pour permettre l'extraction manuelle successive des sachets 1 par les clients. Un fond 16 incliné vers les fentes 6a, 6b est placé dans chaque compartiment 5a, 5b.

Dans la paroi frontale 7 est découpée une main-étalon 8 correspondant à la taille des gants 2, et reliée à sa base à la paroi 7 par une ligne de pliage 9 afin de pouvoir être inclinée vers l'intérieur de ce dernier par appui d'une main d'un acheteur.

Autour de la main-étalon 8, la paroi 7 délimite donc une empreinte femelle correspondante 11 légèrement écartée du contour de la main-étalon 8. Pour permettre d'incliner cette dernière vers l'intérieur du boîtier 3, la cloison 4 présente une échancrure 12 (Figure 4) du côté de la main-étalon 8. De préférence, mais non nécessairement, le boîtier 3 est complété par des moyens de suspension à des broches, constitués dans l'exemple décrit par quatre pattes 13 prédécoupées dans le couvercle 14 du boîtier 3 et percées de trous 15 de passage des broches (non représentées).

Le boîtier 3 peut être réalisé en toute matière appropriée, de préférence en carton ou en matière plastique, son couvercle ou sa paroi frontale 7 étant de préférence transparent.

L'utilisation du module qui vient d'être dé crit est très simple : les empilements de sachets 1 contenant les gants 2 tous d'une même taille sont introduits dans le boîtier 3 dont les parois latérales sont préalablement ouvertes, puis refermées. Pour vérifier si la taille de la main-étalon 8 et par conséquent celle des gants 2 correspond bien à la sienne, le client applique sa main 10 sur la main-étalon 8, qui s'incline autour de sa ligne de pliage 9 vers l'intérieur du boîtier 3 (Figure 4). Si la taille de la main-étalon 8 correspond effectivement à la taille de celle du client, ce dernier extrait un sachet 1 par l'une des fentes 6a ou 6b.

Tant que la hauteur des empilements de sachets 1 est suffisante, ceux-ci exercent sur la main-étalon 8 une pression qui la ramène dans sa position initiale dans le plan de la paroi frontale 7, après cessation de l'appui de la main 10 du client éventuel. Lorsque la hauteur de l'empilement n'est plus suffisante pour exercer cette pression, comme représenté à la Figure 4, l'inclinaison de la main-étalon 8 est limitée par le profil de l'échancrure 12. Si la matière constituant le boîtier 3 présente une élasticité suffisante (matière plastique appropriée), la main-étalon 8 revient d'elle-même à sa position initiale même lorsqu'elle ne subit plus de pression de la part des empilements de gants.

Dans la seconde forme de réalisation illustrée à la Figure 5, le module de distribution comporte un boîtier 30 muni de deux cloisons verticales 17, 18 de séparation de trois compartiments 19, 20, 21 prévus pour recevoir chacun un empilement de sachets 1 de gants 2 de tailles différentes, correspondant aux trois tailles habituellement commercialisées. Dans la paroi frontale de chaque compartiment 19, 21 est dé coupée une main-étalon 22, 23, 24 de taille correspondante, ainsi qu'une fente d'extraction 25, 26, 27.

Ainsi une quantité importante de gants de trois tailles différentes peut être mise à la disposition du client dans ce module, qui peut être suspendu à des broches par des pattes dont deux 28 sont visibles.

Dans la variante d'exécution de la Figure 6, le boîtier 29 est équipé de moyens de suspension constitués par deux poignées repliables 31, percées chacune de deux trous 32 de passage des broches et d'ouvertures oblongues 33 pour permettre la préhension manuelle et la manutention du module.

Dans la variante de la Figure 7, le boîtier 34 n'est muni que d'une seule poignée centrale 35 percée en son milieu d'une ouverture oblongue 36 et de deux trous 37.

La suspension du module selon l'invention peut également être assurée par tout autre moyen approprié, tel qu'une sangle. Ces moyens de suspension ne sont du reste pas indipensables, le module pouvant simplement posé sur une étagère, en appui sur son fond.

Dans le cas où le module utilisé est celui (3) des Figures 1 à 4, on peut utiliser autant de modules différents que de tailles de gants (en général 3).

Il convient également d'observer que le module peut être simplifié par la suppression de la main-étalon 8, la paroi 7 frontale étant percée seulement d'une ou plusieurs fentes d'extraction. Dans ce cas, la taille des gants ne peut être préalablement choisie par le client.

La présentation des sachets de gants hori zontalement et à plat, empilés les uns sur les autres dans le module selon l'invention, au lieu de la présentation classique verticale par suspension de chaque sachet sur une broche horizontale, présente des avantages considérables. Elle supprime en effet pour le distributeur toutes les opérations manuelles de mise en place sur les broches, longues et fastidieuses, des quantités importantes de gants pouvant être contenues dans le module, en fonction de ses dimensions. Or, on sait que ces opérations sont très souvent conjuguées avec l'étiquetage des prix. L'application du code barre et sa mise opérationnelle suppriment cet étiquetage. Le module est alors un élément de présentation du produit éliminant toutes opérations de marchandisage.

Enfin, les sachets n'étant plus ouverts par les clients pour un essayage préalable au choix du gant, ne sont plus détériorés et leur fabrication est simplifiée donc rendue moins coûteuse, du fait qu'ils ne comportent plus de surépaisseur en vue de leur accrochage à une broche.

## Revendications

1 - Module de distribution de sachets (1) de gants (2), caractérisé en ce qu'il comporte un boîtier (3, 16) adapté pour contenir au moins un empilement de sachets (1) disposés horizontalement les uns sur les autres et dans lesquels sont logés des gants (2) d'une taille déterminée, au moins une fente (6a, 6b) d'extraction manuelle des sachets successifs (1) étant ménagée à la base d'une paroi (7) du boîtier (3), et dans cette paroi (7) est découpée une main-étalon (8) correspondant à la taille des gants (2) contenus dans les sachets empilés, cette main-étalon (8) étant reliée à sa base par une ligne de pliage (9) à la paroi (7) du boîtier (3) de manière à pouvoir être inclinée vers l'intérieur dudit boîtier par appui d'une main (10) d'un utilisateur, et à pouvoir revenir à sa position initiale dès cessation de l'appui de la main, sous la pression de l'empilement de sachets (1).

2 - Module selon la revendication 1, caractérisé en ce que le boîtier (3) contient au moins une cloison verticale (4) de séparation de deux compartiments (5a, 5b), destinés à contenir des empilements correspondants de sachets (1), des fentes (6a, 6b) d'extraction des sachets 51) étant agencées dans la paroi (7) du boîtier (3) à la base de chaque compartiment (5a, 5b).

3 - Module selon la revendication 1, caractérisé en ce que le boîtier (30) contient des cloisons verticales (17, 18) délimitant des compartiments (19, 20, 21) destinés à recevoir des empilements de sachets (1) de gants (2) de tailles différentes, des mains-étalons (22, 23, 24) sont découpées dans la paroi du boîtier (30) en regard de chaque compartiment et sont reliées à leur base à ladite paroi afin de pouvoir s'incliner vers l'intérieur du boîtier par appui d'une main d'un utilisateur, ces mains-étalons (22, 23, 24) ayant des tailles correspondant respectivement à celles des gants prévus pour les différents compartiments, et des fentes (25, 26, 27) d'extraction des sachets (1) sont formées à la base de chaque compartiment (19, 20, 21) dans la paroi du boîtier (30).

4 - Module selon l'une des revendications 1 à 3, caractérisé en ce qu'il est pourvu de moyens de suspension à des broches, par exemple des pattes (13) ou au moins une poignée (31, 35) percées de trous (15, 32, 37) de passage des broches, ces pattes ou cette (ces) poignée (s) étant pliables et de préférence prédécoupées dans la matière constituant le boîtier, notamment carton ou matière plastique.

5 - Module selon la revendication 2, caractérisé en ce que la main-étalon (8) s'étend de part et d'autre de la cloison verticale (4), laquelle présente une échancrure (12) du côté de la main-étalon (8) afin de permettre d'incliner celle-ci dans le boîtier (3).

6 - Module selon l'une des revendications 1 à 5, caractérisé en ce que le boîtier (3, 16) comporte un fond (16) incliné vers la fente d'extraction (6a, 6b).

7 - Module de distribution de sachets (1) de gants (2), caractérisé en ce qu'il comporte un boîtier (3, 16) adapté pour contenir au moins un empilement de sachets (1) disposés horizontalement les uns sur les autres et dans lesquels sont logés des gants (2) d'une taille déterminée, au moins une fente (6a, 6b) d'extraction manuelle des sachets successifs (1) étant ménagée à la base d'une paroi (7) du boîtier (3).
